# EUROPÄISCHE PATENTSCHRIFT

(11) **EP 4 388 570 B1**
(45) Veröffentlichungstag und Bekanntmachung des Hinweises auf die Patenterteilung: **20.05.2026**
(21) Anmeldenummer: 22773180.9
(22) Anmeldetag: 02.09.2022
(51) Int. Cl.: H01H 33/662

(54) **VAKUUMSCHALTEINRICHTUNG UND HERSTELLUNGSVERFAHREN FÜR EINE VAKUUMSCHALTEINRICHTUNG**
VACUUM SWITCH DEVICE AND METHOD FOR PRODUCING A VACUUM SWITCH DEVICE
DISPOSITIF DE COMMUTATION SOUS VIDE ET PROCÉDÉ DE PRODUCTION DE DISPOSITIF DE COMMUTATION SOUS VIDE

(30) Priorität: 28.09.2021 DE 102021210862
(43) Veröffentlichungstag der Anmeldung: 26.06.2024
(73) Patentinhaber: Siemens Aktiengesellschaft, 80333 München (DE)
(72) Erfinder: BRAUNER, Thomas, 12159 Berlin (DE); GRASKOWSKI, Frank, 16348 Wandlitz (DE); ZIEFLE, Alexander, 14482 Potsdam (DE)
(74) Vertreter: Siemens Patent Attorneys
(86) Internationale Anmeldenummer: PCT/EP2022/074442
(87) Internationale Veröffentlichungsnummer: WO 2023/052033

(56) Entgegenhaltungen:
- DE-A1- 3 325 495
- JP-A- H06 309 998
- JP-A- S58 165 226
- JP-U- S5 331 255
- JP-U- S57 199 926

## Beschreibung

Die vorliegende Erfindung betrifft eine Vakuumschalteinrichtung gemäß dem Oberbegriff des Anspruchs 1 sowie ein Herstellungsverfahren für eine Vakuumschalteinrichtung gemäß dem Oberbegriff des Anspruchs 12.

Aus der Betriebsanleitung "3TM Vakuum-Schütz 7,2 kV - 15 kV, 3-polig, 4,15 kV - 6,9 kV, 1-polig", Bestell-Nr.: 9229 0106 100 0, Siemens AG 2020, ist ein Schaltgerät für Mittelspannung bekannt, das eine Vakuumschalteinrichtung mit einem elektro-magnetischen Antrieb aufweist. Der Magnetantrieb kann dabei eine Magnetkraft auf eine sogenannte Ankerplatte ausüben und diese anziehen. Die Bewegung der Ankerplatte wird mechanisch in eine Bewegung zum Anpressen eines beweglichen Kontakts an einen Festkontakt innerhalb der Vakuumschalteinrichtung übersetzt. Der bewegbare Kontakt wird über einen flexiblen Federbalg aus dem Vakuum herausgeführt.

Aus dem Katalog "Vakuum-Leistungsschalter 3AH4", Artikel-Nr. EMMS-K1511-A041-A6, Siemens AG 2018, ist eine Vakuumschalteinrichtung mit Federspeicherantrieb bekannt.

Eine Vakuumschalteinrichtung im Sinne der Erfindung weist z.B. ein fluiddichtes Gehäuse auf, in dessen Inneren ein Vakuum herrscht (bzw. ein extrem niedriger Gasdruck unter 10⁻³ mbar, bevorzugt unter 10⁻⁶ mbar). Typischerweise wird das Gehäuse teilweise als Keramik-Isolierkörper aus Aluminiumoxid gebildet, der an einem metallischen Flanschbereich mit weiteren Komponenten des Gehäuses verbunden ist. Wird ein beweglicher Kontakt von dem Festkontakt z.B. mittels einer Federkraft schnell weggezogen, so wird ein entstehender Lichtbogen rasch gelöscht. Typischerweise wird der Strom zeitlich im Bereich des Nulldurchgangs unterbrochen.

Vakuumschalteinrichtungen sind besonders gut zum Schalten von Wechselstrom geeignet, weil beim Nulldurchgang des Stroms ein Lichtbogen stets abreißt. Der bewegbare Kontakt wird über einen flexiblen Federbalg aus dem Vakuum herausgeführt. Zur Stabilisierung und Zentrierung des bewegten Kontaktstabes wird ein Führungslager, vorzugsweise aus Kunststoff verwendet, welches am Flansch des bewegten Kontaktes befestigt ist.

Bisher wird das Führungslager häufig über ein separates Teil, eine Lagerkappe, befestigt. Die Lagerkappe wird während des Lötprozesses am Flansch des bewegten Kontaktes angelötet und dient als Aufnahme für das Lager. Nach Einsetzen des Kunststofflagers wird bspw. der obere Rand der Lagerkappe umgelegt, um das Lager zu befestigen. Es sind auch Lösungen bekannt, bei denen eine Art Düse aus dem Flansch gezogen wird, die zur Befestigung des Lagers dient. Weiterhin sind Lager mit bekannt, die bei der Montage in einen arretierten Zustand einschnappen. Hierfür wird das Kunststofflager so gestaltet, das es einrastende Haken enthält, die an der Flanschöffnung einrasten können. Diese Konstruktion ist i. A. mechanisch weniger stabil als die erste angegebene Lösung.

Ferner sind die Druckschriften JP H06 309998 A, DE 33 25 495 A1, JP S57 199926 U, JP S53 31255 U und JP S58 165226 A bekannt, die sich mit Vakuumschalteinrichtungen befassen.

Ausgehend von bisherigen Vakuumschalteinrichtungen stellt sich an die Erfindung die Aufgabe, eine Vakuumschalteinrichtung anzugeben, die vergleichsweise einfach und kostengünstig zu fertigen ist sowie eine lange Betriebsdauer ermöglicht.

Die Erfindung löst diese Aufgabe durch eine Vakuumschalteinrichtung gemäß Anspruch 1.

Das Gehäuse weist beispielsweise einen metallischen Flansch als "Deckel" und einen weiteren metallischen Flansch als "Boden" auf, die mit einem zylindermantelförmig ausgebildeten Keramik-Isolierkörper (z.B. aus Aluminiumoxid) verbunden sind. Das Innere des Gehäuses ist evakuiert.

Ein Faltenbalg ist ein wellenförmig nach Art einer Ziehharmonika aufgeworfenes Bauteil, das mit geringem mechanischen Widerstand zusammenpressbar und wieder entspannbar und gleichzeitig fluiddicht und lange haltbar ist. Ein Faltenbalg wird z.B. aus einem dünnen Blech gefertigt.

Ein Flansch ist i.d.R. ein metallischer Verbindungsteil.

Eine Kleberschicht im Sinne der Erfindung ist eine weniger als 5 mm dicke Schicht mit einem Klebstoff, der nach dem Auftragen aushärtet und eine hohe mechanische Festigkeit gegenüber Ausreißen beim Ein- und Ausschalten der Vakuumschalteinrichtung sowie gegen Verdreh- und Knickbewegungen beim Schalten ermöglicht. Als Kleber bzw. Klebstoff kann zumindest anteilig ein Epoxidharz eingesetzt werden.

Ein Führungslager ist ein Bauteil, um den beweglichen Kontakt durch das Gehäuse zu führen. Der bewegliche Kontakt ist typischerweise bolzenartig ausgebildet, so dass das Führungslager einen länglichen Hohlzylinder zur Aufnahme des Bolzens bereitstellt. Das Führungslager wird aus Kostengründen und aufgrund der guten Gleiteigenschaften des Materials häufig aus Kunststoff hergestellt und beispielsweise per Spritzguss oder spanend geformt. In einem solchen Fall verbindet die Kleberschicht also ein Führungslager aus Kunststoff mit einem Flansch aus Metall.

Die Kleberschicht zwischen Führungslager und Flansch hat den Vorteil, dass bisher benötige Arbeitsschritte in der Fertigung entfallen können. Ein Arretieren des Kunststoff-Führungslagers an dem Flansch mit einem Blech, das zur Fixierung radial nach innen umgebogen wird, entfällt. Dies ermöglicht eine schnelle und kostengünstigere Fertigung.

Ferner ist es ein wesentlicher Vorteil, dass im Vergleich zu bisherigen Bauformen eine Ausrichtung einer Verdrehsicherung zwischen Stab und Lager bzw. einer Lageraufnahme nachfolgend zu einem Lötprozess zur Herstellung des fluiddichten Gehäuses erfolgen kann. Ein weiterer Vorteil ist es, dass durch die flächige Verklebung eine besonders große mechanische Stabilität erreicht wird, was die Lebens- bzw. Betriebsdauer der Vakuumschalteinrichtung erhöht. Eine längere Lebens- bzw. Betriebsdauer wiederrum ermöglicht Kosteneinsparungen auf Kundenseite.

In einer Weiterbildung der Vakuumschalteinrichtung kann eine zusätzliche mechanische Stabilisierung erreicht werden, indem eine mechanische Arretierungsvorrichtung das Führungslager und den Flansch aneinander anpresst und/oder ein Auseinanderziehen der Bauteile verhindert. Dies entlastet die Klebeverbindung und sichert die mechanische Stabilität z.B. auch in Fällen, in denen durch eine Erwärmung im Betrieb der Vakuumschalteinrichtung infolge eines Stromflusses die Kleberschicht gelockert werden könnte. Die mechanische Arretierungsvorrichtung kann beispielsweise als eine sog. Schnappnase ausgebildet sein. Dabei handelt es sich um eine Federeinrichtung, die an einer ihrer beiden Enden an einem zylinderförmigen Stabilisierungsbereich des Führungslagers festgelegt ist und von diesem in Längsrichtung (koaxial zur Richtung, in der der bewegliche Kontakt geführt wird), d.h. zur Kontaktfläche hin, absteht. Abstehen bedeutet in diesem Zusammenhang, dass zwischen Federeinrichtung und Stabilisierungsbereich ein Hohlraum besteht. Dadurch kann die Federeinrichtung durch Ausüben eines Drucks von außen nach innen, d.h. in Richtung zum Stabilisierungsbereich hin, an den Stabilisierungsbereich angepresst werden. Die Federeinrichtung wird dabei so dimensioniert, dass sie beim Aufschieben des Führungslagers auf den Flansch zusammengedrückt wird. Kommt der Flansch auf der Kontaktfläche mit der Kleberschicht zu liegen, so kann die Federeinrichtung unter Ausbildung des Hohlraums wieder ausschnappen und den Flansch nach Art eines Widerhakens arretieren. Besonders bevorzugt ist es, den Hohlraum zwischen Federeinrichtung und Stabilisierungsbereich anschließend ebenfalls mit dem Klebstoff aufzufüllen. Nach dem Aushärten kann die Arretierung nicht mehr gelöst werden.

Im Vergleich zu bisherigen Lösungen, bei denen mit einem Blech arretiert wurde, ist der Kontaktbereich zum Flansch nicht mehr hohl, sondern massiv zur Ausbildung einer Kontaktfläche für den Kleber ausgebildet.

In einer bevorzugten Ausführungsform der erfindungsgemäßen Vakuumschalteinrichtung ist die Vakuumschalteinrichtung für Niederspannung ausgebildet. Niederspannung ist im Sinne der Erfindung durch eine elektrische Spannung bis 1 kV gekennzeichnet.

In einer bevorzugten Ausführungsform der erfindungsgemäßen Vakuumschalteinrichtung ist die Vakuumschalteinrichtung für Mittelspannung ausgebildet. Mittelspannung ist im Sinne der Erfindung durch eine elektrische Spannung zwischen 1 kV und 52 kV gekennzeichnet.

In einer bevorzugten Ausführungsform der erfindungsgemäßen Vakuumschalteinrichtung ist die Vakuumschalteinrichtung für Hochspannung ausgebildet. Hochspannung ist im Sinne der Erfindung durch eine elektrische Spannung über 52 kV gekennzeichnet.

In einer bevorzugten Ausführungsform der erfindungsgemäßen Vakuumschalteinrichtung weist das Führungslager an seiner dem Flansch zugewandten Seite eine aufgeraute Kontaktfläche auf. Aufgeraut im Sinne der Erfindung bedeutet, dass keine glatte Oberfläche mehr vorliegt. Eine aufgeraute Kontaktfläche weist z.B. Vorsprünge und/oder Vertiefungen von mehr als 0,1 mm Höhe bzw. Tiefe auf. Eine aufgeraute Kontaktfläche bietet den Vorteil, dass für einen Klebstoff eine größere Oberfläche bereitgestellt wird, so dass eine größere mechanische Belastbarkeit der Klebeverbindung erreicht wird.

In einer weiteren bevorzugten Ausführungsform der erfindungsgemäßen Vakuumschalteinrichtung weist der Flansch an seiner dem Führungslager zugewandten Seite eine aufgeraute Kontaktfläche auf. Aufgeraut im Sinne der Erfindung bedeutet, dass keine glatte Oberfläche mehr vorliegt. Eine aufgeraute Oberfläche weist z.B. Vorsprünge und/oder Vertiefungen von mehr als 0,1 mm Höhe bzw. Tiefe auf. Eine aufgeraute Oberfläche des Flansches bietet den Vorteil, dass für einen Klebstoff eine größere Oberfläche bereitgestellt wird, so dass eine größere mechanische Belastbarkeit der Klebeverbindung erreicht wird.

In einer weiteren bevorzugten Ausführungsform der erfindungsgemäßen Vakuumschalteinrichtung weist die Kontaktfläche Vorsprünge auf. Vorsprünge im Sinne der Erfindung sind beliebig geformte Erhöhungen im Vergleich zur Ebene der Kontaktfläche, die z.B. mindestens einen mm erhöht sind. Werden Vertiefungen auf der Kontaktfläche vorgesehen, so sind entsprechen alle nicht vertieften Bereiche Vorsprünge im Sinne der Erfindung. Vorsprünge sind von Vorteil, weil sie eine besonders stark aufgeraute Oberfläche für den Klebstoff bereitstellen und damit die Haftkraft weiter steigern.

Wird der bewegliche Kontakt bolzenartig ausgebildet, so kann beispielsweise auch das Führungslager radialsymmetrisch ausgebildet werden. In einem solchen Fall bildet die Kontaktfläche z.B. eine ringförmig umlaufende Oberfläche aus.

In einer weiteren bevorzugten Ausführungsform der erfindungsgemäßen Vakuumschalteinrichtung sind die Vorsprünge zumindest anteilig quer zur Umlaufrichtung der Kontaktfläche angeordnet. Die Umlaufrichtung der Kontaktfläche bezieht sich darauf, dass das Führungslager den beweglichen Kontakt umgreift, d.h. eine umlaufende Fläche zur Kontaktierung des Flansches ausbildet. Diese Umlaufrichtung kann bei radialsymmetrischer Gestaltung des Führungslagers einer Kreisbahn auf der Kontaktfläche entsprechen. Bei einer anderen geometrischen Gestaltung des Führungslagers kann die Umlaufrichtung auch mehr- oder vieleckig umlaufend ausgebildet sein. Längs zur Umlaufrichtung entspricht einer Ausrichtung der Vorsprünge mit ihrer langen Seite entlang des Umlaufs um den beweglichen Kontakt, was bei der Verklebung für eine Festigkeit gegenüber Rotationsbewegungen vergleichsweise wenig Widerstand bietet. Längs umfasst beispielsweise eine Ausrichtung von 0 ° bis +/- 30 ° relativ zur Umlaufrichtung. Quer zur Umlaufrichtung entspricht einer Ausrichtung der Vorsprünge mit ihrer kurzen Seite entlang des Umlaufs um den beweglichen Kontakt, was bei der Verklebung ihre lange Seite präsentiert und gegenüber Rotationsbewegungen einen vergleichsweise großen Widerstand bietet. Quer umfasst beispielsweise eine Ausrichtung von +/- 60 ° bis 90 ° relativ zur Umlaufrichtung.

In einer weiteren bevorzugten Ausführungsform der erfindungsgemäßen Vakuumschalteinrichtung sind die Vorsprünge zumindest anteilig wellenförmig ausgebildet. Dies ist ein Vorteil, weil sich wellenförmige Vorsprünge einfach per Kunststoff-Spritzgussverfahren für das Führungslager fertigen lassen.

In einer weiteren bevorzugten Ausführungsform der erfindungsgemäßen Vakuumschalteinrichtung sind die Vorsprünge zumindest anteilig quaderförmig ausgebildet sind. Dies ist ein Vorteil, weil sich auch wellenförmige Vorsprünge einfach per Kunststoff-Spritzgussverfahren für das Führungslager fertigen lassen.

In einer weiteren bevorzugten Ausführungsform der erfindungsgemäßen Vakuumschalteinrichtung weist der Flansch auf seiner dem Führungslager zugewandten Seite Vertiefungen auf, die zu den Vorsprüngen auf dem Führungslager komplementär ausgebildet sind. Eine komplementär gestaltete Oberfläche des Flansches bietet den Vorteil, dass Vorsprünge und Vertiefungen ineinandergreifen können, was eine besonders starke Festigkeit gegen Verdrehungskräfte beim Schalten ermöglicht. Die mechanische Belastbarkeit der Klebeverbindung wird weiter verbessert. Mit Vorteil können in einer Weiterbildung zwischen den Vertiefungen und den Vorsprüngen Klebespalte vorgesehen werden, so dass der Klebstoff weiterhin die gesamte Oberfläche beider zu verbindender Bauteile benetzen kann.

In den eingangs erläuterten Ausführungsformen sind Vorsprünge an dem Führungslager und ggf. Vertiefungen an dem Flansch vorgesehen. Genauso bevorzugt und technisch ebenso einfach umsetzbar ist es jedoch auch, Vorsprünge an dem Flansch und ggf. Vertiefungen an dem Führungslager vorzusehen.

Es weist das Führungslager an der Kontaktfläche angeordnete Ausnehmungen zur Aufnahme von überschüssigem Klebemittel auf. Dies ist ein Vorteil, weil beim Anpressen des Führungslagers an den Flansch in der Fertigung stets eine gleichbleibend dicke Kleberschicht ausgebildet wird.

In einer weiteren bevorzugten Ausführungsform der erfindungsgemäßen Vakuumschalteinrichtung sind die Ausnehmungen als mindestens eine ringförmig umlaufende Nut ausgebildet sind.

In einer weiteren bevorzugten Ausführungsform der erfindungsgemäßen Vakuumschalteinrichtung weist das Führungslager am äußeren Rand der Kontaktfläche eine Begrenzungswand auf, die mindestens genauso hoch über die Kontaktfläche hinaussteht wie die Vorsprünge, und dass
mindestens eine Barrierewand an der dem beweglichen Kontakt zugewandten Seite der Kontaktfläche angeordnet ist, die mindestens genauso hoch über die Kontaktfläche hinaussteht wie die Vorsprünge, wobei die Barrierewand eine Durchströmungsöffnung für ein Fluid einfasst, und wobei die Durchströmungsöffnung zwischen Führungslager und beweglichem Kontakt angeordnet ist. Dies hat den Vorteil, dass die Begrenzungswand und die Barrierewand gemeinsam eine Einfassung für die Klebeschicht ausbilden und damit ein Verschmieren überflüssigen Klebers während der Fertigung vermindern.

In einer weiteren bevorzugten Ausführungsform der erfindungsgemäßen Vakuumschalteinrichtung weist die Kontaktfläche mindestens eine Verklebungsöffnung zur Aufnahme von Klebemittel auf. Es hat sich in Versuchen gezeigt, dass besonders eine Benetzung der Innenwände von Öffnungen in der Kontaktfläche nach Aushärten des Klebers die mechanische Belastbarkeit der Klebeverbindung steigern. Im einfachsten Fall handelt es sich bei den Verklebungsöffnungen um Bohrungen. Besonders bevorzugt ist es, wenn bei der Herstellung so viel Kleber aufgetragen wird, dass der Kleber durch die mindestens eine Verklebungsöffnung auf die Rückseite (bzw. die der Kontaktfläche abgewandte Seite des Führungslagers) hindurchgepresst wird. Es bildet sich dann eine Lanze des Klebers in der Öffnung und außerhalb der Öffnung, auf der Rückseite, eine Verdickung. Damit bildet der Kleber eine nietenartige bzw. pilzartige Form an der Verklebungsöffnung aus, was sowohl die Verdrehsicherheit als auch die Ausreißfestigkeit der Klebeverbindung erhöht.

In einer weiteren bevorzugten Ausführungsform der erfindungsgemäßen Vakuumschalteinrichtung weist das Führungslager einen in Richtung des Festkontakts sich verjüngenden Stabilisierungsteil auf, an dem ein radial nach innen biegbares Federteil angeordnet ist, das im montierten Zustand einen Klemmsitz des Flansches an der Kontaktfläche des Führungslagers und/oder an einer Innenseite des Federbalges bereitstellt. Diese zusätzliche Arretierung erhöht im Zusammenspiel mit der Kleberschicht die mechanische Festigkeit weiter.

In einer weiteren bevorzugten Ausführungsform der erfindungsgemäßen Vakuumschalteinrichtung weisen das Führungslager und/oder der Flansch Arretierungselemente zur formschlüssigen Verbindung zwischen Führungslager und Flansch auf. Beispielsweise können Rasten und Ausnehmungen als Arretierungselemente eingesetzt werden. Auch ein Bajonettverschluss kann mittels des Führungslagers und/oder des Flansches ausgebildet werden. Dadurch kann die mechanische Stabilität, insbesondere bei Temperaturbelastung, noch weiter erhöht werden.

Ausgehend von bisherigen Herstellungsverfahren für eine Vakuumschalteinrichtung stellt sich ferner an die Erfindung die Aufgabe, ein Herstellungsverfahren für eine Vakuumschalteinrichtung anzugeben, das vergleichsweise einfach und kostengünstig ist sowie eine lange Betriebsdauer der Vakuumschalteinrichtung ermöglicht.

Die Erfindung löst diese Aufgabe durch eine Vakuumschalteinrichtung gemäß Anspruch 12. Bevorzugte Ausführungsformen des erfindungsgemäßen Herstellungsverfahrens sind in den abhängigen Ansprüchen 13 und 14 erläutert. Es ergeben sich dabei sinngemäß jeweils die gleichen Vorteile wie eingangs für die erfindungsgemäße Vakuumschalteinrichtung beschrieben.

Zur besseren Erläuterung der Erfindung zeigen in schematischer Darstellung die
- Figur 1: ein Ausführungsbeispiel für eine erfindungsgemäße Vakuumschalteinrichtung, und
- Figur 2: ein erstes Ausführungsbeispiel für ein Führungslager, und
- Figur 3: eine Detailansicht des Führungslagers gemäß Figur 2, und
- Figur 4: ein zweites Ausführungsbeispiel für ein Führungslager, und
- Figur 5: eine Detailansicht des Führungslagers gemäß Figur 5, und
- Figur 6: eine Detailansicht einer der Kontaktfläche abgewandten Seite eines Führungslagers, und
- Figur 7: eine Detailansicht eines Führungslagers mit Federteil.

In den nachfolgenden Figuren sind Bauteile mit gleicher Funktion mit den gleichen Bezugszeichen versehen.

Die Figur 1 zeigt ein Ausführungsbeispiel für eine erfindungsgemäße Vakuumschalteinrichtung 1 mit einem metallischen Deckel 5, an den im Inneren der Vakuumschalteinrichtung 1 ein Festkontakt 2 angebracht ist. Der Deckel 5 schließt an einen Keramikisolierkörper 6 aus Aluminiumoxid an. Der Isolierkörper 6 wiederum ist mit einem metallischen Flansch 10 verbunden. Der Deckel 5, der Keramikisolierkörper 6 und der Flansch 10 bilden ein fluiddichtes Gehäuse für die Vakuumschalteinrichtung 1 aus. Ein beweglicher Kontakt 3 berührt im dargestellten eingeschalteten Zustand der Schalteinrichtung 1 den Festkontakt 2. Der bewegliche Kontakt 3 ist am Anbringungspunkt 8 fest mit einem metallischen Federbalg 7 verbunden. Der metallische Federbalg 7 schließt an seinem anderen Ende an den Flansch 10 fluiddicht an. Das Innere des Gehäuses ist evakuiert, so dass der Bereich 4, in dem sich die Kontakte 2, 3 berühren bzw. nahkommen, evakuiert gehalten werden kann.

Der bewegliche Kontakt 3 ist zum Trennen der leitenden Verbindung vom Festkontakt 2 wegziehbar. Um dies zu ermöglichen, ist der bewegliche Kontakt gleitverschiebbar in einem Führungslager 9 gelagert. Das Führungslager 9 weist eine Stufe 14 auf, auf der der Flansch 10 aufsetzt. Das Führungslager 9 bildet eine Kontaktfläche 12 zum Flansch 10 aus, die mit einer Kleberschicht 11 versehen ist. Auf der der Kleberschicht abgewandten Seite ist eine Rückseite 35 des Führungslagers ausgebildet.

Die Figur 2 zeigt ein erstes Ausführungsbeispiel für ein Führungslager 20. Das Führungslager 20 weist eine hohlzylinderartige Öffnung 21 zur Aufnahme des beweglichen Kontaktes auf. In einem Stabilisierungsbereich 22 verjüngt sich der Durchmesser des Hohlzylinders in Richtung des Festkontakts. An dem Stabilisierungsbereich 22 angeschlossen ist ein Anheftungsbereich 23, der zur Ausbildung einer Klebeverbindung mit dem Flansch vorgesehen ist. Hierfür weist der Anheftungsbereich 23 eine Kontaktfläche 12 auf, die ringförmig umlaufend in Umlaufrichtung 38 ausgebildet ist. Auf der Kontaktfläche 12 sind wellenartige Vorsprünge 24 angeordnet. Die wellenartigen Vorsprünge 24 ermöglichen eine besonders gute und stabile Klebeverbindung zum Flansch, wenn während des Herstellungsprozesses eine Kleberschicht auf das wellenförmige Profil 24 aufgetragen wird. Die Kontaktfläche 12 weist mehrere Verklebungsöffnungen 25 auf, durch die beim Herstellungsprozess überschüssiger Kleber hindurchgedrückt werden kann. Er kann dabei die Rückseite 35 (nicht dargestellt) erreichen und eine nieten- bzw. pilzförmige Gestalt ausbilden. Dies erhöht die mechanische Stabilität der Klebeverbindung weiter. Die Stufe 14 weist mehrere Verrutschsicherungen 40 auf, die als kleine und vergleichsweise dünne Stege ausgebildet sind. Die Stege 40 ermöglichen es, dass bei Anpressen des Flansches 10 auf die Stufe 14 bzw. die Stege 40 eine weiter verbesserte Verdreh- bzw. Verrutschfestigkeit der Verbindung erreicht wird.

Es sind mehrere Durchströmungsöffnungen 26 vorgesehen, die einen Fluidaustausch mit der Umgebung beim Schalten ermöglichen. Der nicht evakuierte Bereich zwischen Faltenbalg, Führungslager und beweglichem Kontakt wird auf diese Weise mit der Umgebung verbunden.

Je nach Ausgestaltung und Anwendungsgebiet der Vakuumschalteinrichtung kann damit ein Gas wie Luft oder ein elektrisches Isoliergas wie Schwefelhexafluorid oder getrocknete Druckluft mit der Umgebung ausgetauscht werden. Für bestimmte Einsatzzwecke kann auch ein Isolieröl oder Ähnliches durch die Durchströmungsöffnungen abgeführt werden. Am äußeren Rand der Kontaktfläche 12 ist eine Begrenzungswand 27 vorgesehen, die mindestens genauso hoch über die Kontaktfläche 12 hinaussteht wie die Vorsprünge 24. Sie stellt damit eine Barriere dar, so dass kein überschüssiger Klebstoff nach außen verschmiert werden kann.

Es sind zwei Ausnehmungen 28, 29 vorgesehen, die zur Aufnahme von überschüssigem Kleber dienen. Die beiden Ausnehmungen 28, 29 sind als umlaufende Nuten ausgebildet und umfassen den wellenförmig profilierten Bereich 24 beidseitig.

Die Figur 3 zeigt eine Detailansicht der Figur 2, wobei insbesondere eine Barrierewand 32 für die Durchströmungsöffnung 26 erkennbar ist. Die Barrierewand 32 ist an der dem beweglichen Kontakt zugewandten Seite der Kontaktfläche 12 angeordnet und steht mindestens genauso hoch über die Kontaktfläche 12 hinaus wie die Vorsprünge 24. Damit ermöglicht die Barrierewand 32 eine Abschirmung der Durchströmungsöffnung gegenüber überschüssigem Kleber und stellt somit sicher, dass überschüssiger Klebstoff bei der Herstellung der Vakuumschalteinrichtung nicht die Durchströmungsöffnungen 26 blockieren kann.

Die Figur 4 zeigt ein Führungslager 30, bei dem eine andere Art von Vorsprüngen im Vergleich zur Figur 2 gewählt wurde. Es handelt sich um quaderförmige und radial nach außen wegzeigende Elemente. Diese quaderförmigen Vorsprünge 31 bilden ebenfalls eine sehr gute Verrutschfestigkeit für die Klebeschicht aus.

Die Figur 5 zeigt eine Detailansicht der Figur 4.

Die Figur 6 zeigt eine Detailansicht einer der Kontaktfläche abgewandten Seite eines Führungslagers, bzw. einer Rückseite 35 gemäß Figur 1. Es sind die Durchströmungsöffnungen 26 sowie die Verklebungsöffnungen 25 erkennbar. Die Verklebungsöffnungen 25 sowie die Durchströmungsöffnungen 26 münden in Vertiefungen 36 auf der Rückseite 35.

Erkennbar sind weiterhin Führungsmittel 50, 51, die dazu dienen, einen komplementär geformten beweglichen Kontakt 3 verdrehsicher zu führen. Das Führungsmittel 50 ist ein Vorsprung mit rechteckigem Querschnitt, während das Führungsmittel 51 als ein gegenüber der Kreisbahn abgeflachter Bereich ausgebildet ist.

Die Figur 7 zeigt eine Detailansicht eines Führungslagers 9 mit Federteil 13. Das Führungslager 9 weist einen in Richtung des Festkontakts sich verjüngenden Stabilisierungsteil 41 auf, an dem ein radial in Richtung 42 nach innen biegbares Federteil 13 angeordnet ist, das im dargestellten montierten Zustand einen Klemmsitz des Flansches 10 an der Kontaktfläche 12 des Führungslagers 9 und/oder an einer Innenseite des Federbalges 7 bereitstellt. Diese zusätzliche Arretierung erhöht im Zusammenspiel mit der Kleberschicht 11 die mechanische Festigkeit weiter.

## Patentansprüche

1. Vakuumschalteinrichtung (1), aufweisend
Ein Gehäuse (5,6,10), an dessen einem Ende ein Festkontakt (2) angeordnet ist, und
einem Faltenbalg (7), der einerseits an einem Flansch (10) am anderen Ende des Gehäuses (5,6,10) und andererseits an einem beweglichen Kontakt (3) befestigt ist, und
ein Führungslager (9,20,30) für den beweglichen Kontakt (3), das an dem Flansch (10) befestigt ist und den beweglichen Kontakt (3) gleitverschiebbar führt, wobei
das Führungslager (9,20,30) an dem Flansch (10) mit einer Kleberschicht (11) festgelegt ist,
**dadurch gekennzeichnet, dass**
das Führungslager (9,20,30) an der Kontaktfläche (12) angeordnete Ausnehmungen (25,28,29) zur Aufnahme von überschüssigem Klebemittel aufweist.

2. Vakuumschalteinrichtung (1) nach Anspruch 1, **dadurch gekennzeichnet, dass** das Führungslager (9,20,30) an seiner dem Flansch (10) zugewandten Seite eine aufgeraute Kontaktfläche (24) aufweist.

3. Vakuumschalteinrichtung (1) nach Anspruch 2, **dadurch gekennzeichnet, dass** die Kontaktfläche (12) Vorsprünge (24,31) aufweist.

4. Vakuumschalteinrichtung (1) nach Anspruch 3, **dadurch gekennzeichnet, dass** die Vorsprünge (24,31) zumindest anteilig quer zur Umlaufrichtung (38) der Kontaktfläche (12) angeordnet sind.

5. Vakuumschalteinrichtung (1) nach Anspruch 3 oder 4, **dadurch gekennzeichnet, dass** die Vorsprünge (24,31) zumindest anteilig wellenförmig (24) ausgebildet sind.

6. Vakuumschalteinrichtung (1) nach einem der Ansprüche 3 oder 4, **dadurch gekennzeichnet, dass** die Vorsprünge (24,31) zumindest anteilig quaderförmig (31) ausgebildet sind.

7. Vakuumschalteinrichtung (1) nach einem der Ansprüche 3 bis 6, **dadurch gekennzeichnet, dass** der Flansch (10) auf seiner dem Führungslager (9,24,31) zugewandten Seite Vertiefungen aufweist, die zu den Vorsprüngen (24,31) auf dem Führungslager (9,20,30) komplementär ausgebildet sind.

8. Vakuumschalteinrichtung (1) nach Anspruch 7, **dadurch gekennzeichnet, dass** die Ausnehmungen (25,28,29) als mindestens eine ringförmig umlaufende Nut (28,29) ausgebildet sind.

9. Vakuumschalteinrichtung (1) nach einem der Ansprüche 3 bis 8, **dadurch gekennzeichnet, dass** das Führungslager (9,20,30) am äußeren Rand der Kontaktfläche (12) eine Begrenzungswand (27) aufweist, die mindestens genauso hoch über die Kontaktfläche (12) hinaussteht wie die Vorsprünge (24,31), und dass mindestens eine Barrierewand (32) an der dem beweglichen Kontakt (3) zugewandten Seite der Kontaktfläche (12) angeordnet ist, die mindestens genauso hoch über die Kontaktfläche (12) hinaussteht wie die Vorsprünge (24,31), wobei die Barrierewand (32) eine Durchströmungsöffnung (32) für ein Fluid einfasst, und wobei die Durchströmungsöffnung (32) zwischen Führungslager (9,20,30) und beweglichem Kontakt (3) angeordnet ist.

10. Vakuumschalteinrichtung (1) nach einem der Ansprüche 2 bis 9, **dadurch gekennzeichnet, dass** die Kontaktfläche (12) mindestens eine Verklebungsöffnung (25) zur Aufnahme von Klebemittel aufweist.

11. Vakuumschalteinrichtung (1) nach einem der vorhergehenden Ansprüche, **dadurch gekennzeichnet, dass** das Führungslager (9,20,30) einen in Richtung des Festkontakts (2) sich verjüngenden Stabilisierungsteil (41) aufweist, an dem ein radial nach innen biegbares Federteil (13) angeordnet ist, das im montierten Zustand einen Klemmsitz des Flansches (10) an der Kontaktfläche (12) des Führungslagers (9,20,30) und/oder an einer Innenseite des Federbalges (7) bereitstellt.

12. Herstellungsverfahren für eine Vakuumschalteinrichtung (1), mit den Schritten:
Bereitstellen eines Gehäuses (5,6,10), an dessen einem Ende ein Festkontakt (2) angeordnet ist, und
Bereitstellen eines Faltenbalgs (7), der einerseits an einem Flansch (10) am anderen Ende des Gehäuses (5,6,10) und andererseits an einem beweglichen Kontakt (3) befestigt ist, und
Anpressen eines Führungslagers (9,20,31) für den beweglichen Kontakt (3) an den Flansch (10), wobei das Führungslager (9,20,31) den beweglichen Kontakt (3) gleitverschiebbar führt, und
Auftragen einer Kleberschicht (11) auf das Führungslager (9,20,31) und/oder den Flansch (10),
**gekennzeichnet durch** den Schritt:
Aufnehmen von überschüssigem Klebemittel in an der Kontaktfläche des Führungslagers (9,20,30) angeordneten Ausnehmungen (25,28,29).

13. Herstellungsverfahren nach Anspruch 12, **dadurch gekennzeichnet, dass** für das Führungslager (9,20,31) eine Kontaktfläche (12) mit Vorsprüngen (24,31) verwendet wird, die auf an der dem Flansch (10) zugewandten Seite angeordnet wird.

14. Herstellungsverfahren nach Anspruch 13, **dadurch gekennzeichnet, dass** das Führungslager (9,20,31) mit einem in Richtung des Festkontakts (2) sich verjüngenden Stabilisierungsteil (41) entlang des beweglichen Kontakts (3) in Richtung des Festkontakts (2) geschoben wird, wobei ein radial nach innen biegbares Federteil (13) vom Flansch (10) nach innen gebogen wird, bis die Kontaktfläche (12) an dem Flansch (10) angepresst wird,
woraufhin das Federteil (13) radial nach außen zurückschnappt und einen Klemmsitz des Flansches (10) an der Kontaktfläche (12) des Führungslagers (9,20,31) und/oder an einer Innenseite des Federbalges (13) bereitstellt.

## Claims

1. Vacuum switch device (1) having
a housing (5, 6, 10), at one end of which a fixed contact (2) is arranged, and
a folding bellows (7), which is fastened on one side to a flange (10) at the other end of the housing (5, 6, 10) and on the other side to a moving contact (3), and
a guide bearing (9, 20, 30) for the moving contact (3), which guide bearing is fastened to the flange (10) and guides the moving contact (3) such that it can be displaced in a sliding manner, wherein
the guide bearing (9, 20, 30) is secured on the flange (10) with an adhesive layer (11),
**characterized in that**
the guide bearing (9, 20, 30) has cutouts (25, 28, 29) arranged on the contact surface (12) and intended to receive excess adhesive.

2. Vacuum switch device (1) according to Claim 1, **characterized in that** the guide bearing (9, 20, 30) has, on its side facing the flange (10), a roughened contact surface (24).

3. Vacuum switch device (1) according to Claim 2, **characterized in that** the contact surface (12) has projections (24, 31).

4. Vacuum switch device (1) according to Claim 3, **characterized in that** the projections (24, 31) are arranged at least partially transversely with respect to the circumferential direction (38) of the contact surface (12).

5. Vacuum switch device (1) according to Claim 3 or 4, **characterized in that** the projections (24, 31) are at least partially corrugated (24) in form.

6. Vacuum switch device (1) according to either of Claims 3 and 4, **characterized in that** the projections (24, 31) are at least partially cuboidal (31) in form.

7. Vacuum switch device (1) according to one of Claims 3 to 6, **characterized in that** the flange (10) has, on its side facing the guide bearing (9, 24, 31), depressions which are formed in a complementary manner to the projections (24, 31) on the guide bearing (9, 20, 30).

8. Vacuum switch device (1) according to Claim 7, **characterized in that** the cutouts (25, 28, 29) are formed as at least one annularly encircling groove (28, 29).

9. Vacuum switch device (1) according to one of Claims 3 to 8, **characterized in that** the guide bearing (9, 20, 30) has, at the outer edge of the contact surface (12), a boundary wall (27) which protrudes at least just as high beyond the contact surface (12) as the projections (24, 31), and **in that** at least one barrier wall (32) is arranged on that side of the contact surface (12) facing the moving contact (3) and protrudes at least just as high beyond the contact surface (12) as the projections (24, 31), wherein the barrier wall (32) encloses a throughflow opening (32) for a fluid, and wherein the throughflow opening (32) is arranged between the guide bearing (9, 20, 30) and the moving contact (3).

10. Vacuum switch device (1) according to one of Claims 2 to 9, **characterized in that** the contact surface (12) has at least one adhesive opening (25) for receiving adhesive.

11. Vacuum switch device (1) according to one of the preceding claims, **characterized in that** the guide bearing (9, 20, 30) has a stabilizing part (41) which tapers in the direction of the fixed contact (2) and on which is arranged a radially inwardly bendable spring part (13) which, in the mounted state, provides a clamping seat of the flange (10) on the contact surface (12) of the guide bearing (9, 20, 30) and/or on an inner side of the spring bellows (7).

12. Method for producing a vacuum switch device (1), comprising the steps of:
providing a housing (5, 6, 10), at one end of which a fixed contact (2) is arranged, and
providing a folding bellows (7), which is fastened on one side to a flange (10) at the other end of the housing (5, 6, 10) and
on the other side to a moving contact (3), and pressing a guide bearing (9, 20, 31) for the moving contact (3) onto the flange (10), wherein the guide bearing (9, 20, 31) guides the moving contact (3) such that it can be displaced in a sliding manner, and
applying an adhesive layer (11) to the guide bearing (9, 20, 31) and/or the flange (10),
**characterized by** the step of:
receiving excess adhesive in cutouts (25, 28, 29) arranged on the contact surface of the guide bearing (9, 20, 30).

13. Production method according to Claim 12, **characterized in that** a contact surface (12) having projections (24, 31) that is arranged on the side facing the flange (10) is used for the guide bearing (9, 20, 31).

14. Production method according to Claim 13, **characterized in that** the guide bearing (9, 20, 31) is pushed along the moving contact (3) in the direction of the fixed contact (2) by way of a stabilizing part (41) which tapers in the direction of the fixed contact (2), wherein a radially inwardly bendable spring part (13) is bent inward by the flange (10) until the contact surface (12) is pressed on the flange (10),
whereupon the spring part (13) snaps back radially outward and provides a clamping seat of the flange (10) on the contact surface (12) of the guide bearing (9, 20, 31) and/or on an inner side of the spring bellows (13).

## Revendications

1. Dispositif (1) de commutation sous vide, comportant une enveloppe (5, 6, 10), à l'une des extrémités de laquelle est monté un contact (2) fixe, et
un soufflet (7) à plis, qui est fixé d'une part à une bride (10) à l'autre extrémité de l'enveloppe (5, 6, 10) et d'autre part à un contact (3) mobile, et
un palier (9, 20, 30) de guidage du contact (3) mobile, qui est fixé à la bride (10) et qui guide, avec possibilité de se déplacer en glissant, le contact (3) mobile, dans lequel
le palier (9, 20, 30) de guidage est fixé à la bride (10) par une couche (11) d'adhésif,
**caractérisé en ce que**
le palier (9, 20, 30) de guidage a des creux (25, 28, 29) sur la surface (12) de contact pour la réception d'adhésif en excès.

2. Dispositif (1) de commutation sous vide suivant la revendication 1, **caractérisé en ce que** le palier (9, 20, 30) de guidage a, sur sa face tournée vers la bride (10), une surface (24) de contact rugueuse.

3. Dispositif (1) de commutation sous vide suivant la revendication 2, **caractérisé en ce que** la surface (12) de contact a des saillies (24, 31).

4. Dispositif (1) de commutation sous vide suivant la revendication 3, **caractérisé en ce que** les saillies (24, 31) sont disposées au moins proportionnellement transversalement à la direction (38) de pourtour de la surface (12) de contact.

5. Dispositif (1) de commutation sous vide suivant la revendication 3 ou 4, **caractérisé en ce que** les saillies (24, 31) sont constituées au moins proportionnellement sous forme (24) d'ondulation.

6. Dispositif (1) de commutation sous vide suivant l'une des revendications 3 ou 4, **caractérisé en ce que** les saillies (24, 31) sont constituées au moins proportionnellement sous forme de parallélépipède (31).

7. Dispositif (1) de commutation sous vide suivant l'une des revendications 3 à 6, **caractérisé en ce que** la bride (10) a, sur sa face, tournée vers le palier (9, 24, 31) de guidage, des cavités, qui sont constituées de manière complémentaire aux saillies (24, 31) sur le palier (9, 20, 30) de guidage.

8. Dispositif (1) de commutation sous vide suivant la revendication 7, **caractérisé en ce que** les creux (25, 28, 29) sont constitués sous la forme d'au moins une rainure (28, 29) faisant le tour annulairement.

9. Dispositif (1) de commutation sous vide suivant l'une des revendications 3 à 8, **caractérisé en ce que** le palier (9, 20, 30) de guidage a, sur le bord extérieur de la surface (12) de contact, une paroi (27) de démarcation, qui dépasse de la surface (12) de contact d'une manière au moins exactement aussi haute que les saillies (24, 31), et **en ce qu'**au moins une paroi (32) formant barrière est disposée sur la face, tournée vers le contact (3) mobile, de la surface (12) de contact, et dépasse de la surface (12) de contact d'une manière au moins exactement aussi haute que les saillies (24, 31), dans lequel la paroi (32) formant barrière comprend une ouverture (32) traversante pour un fluide, et dans lequel l'ouverture (32) traversante est disposée entre le palier (9, 20, 30) de guidage et le contact (3) mobile.

10. Dispositif (1) de commutation sous vide suivant l'une des revendications 2 à 9, **caractérisé en ce que** la surface (12) de contact a au moins une ouverture (25) de collage pour la réception d'adhésif.

11. Dispositif (1) de commutation sous vide suivant l'une des revendications précédentes, **caractérisé en ce que** le palier (9, 20, 30) de guidage a une partie (41) de stabilisation, se rétrécissant dans la direction du contact (2) fixe et sur laquelle est disposée une partie (13) de ressort pouvant se cintrer vers l'intérieur radialement, qui, à l'état monté, donne un siège de serrage de la bride (10) sur la surface (12) de contact du palier (9, 20, 30) de guidage et/ou sur une face intérieure du soufflet (7) à plis.

12. Procédé de fabrication d'un dispositif (1) de commutation sous vide, comprenant les stades :
se procurer une enveloppe (5, 6, 10), à une extrémité de laquelle est monté un contact (2) fixe, et
se procurer un soufflet (7) à plis, qui d'une part est fixé à une bride (10) à l'autre extrémité de l'enveloppe (5, 6, 10) et d'autre part à un contact (3) mobile, et presser un palier (9, 20, 31) de guidage du contact (3) mobile sur la bride (10), dans lequel le palier (9, 20, 31) de guidage guide, avec possibilité de déplacement en glissant, le contact (3) mobile, et
déposer une couche (11) d'adhésif sur le palier (9, 20, 31) de guidage et/ou sur la bride (10),
**caractérisé par** le stade :
réception d'adhésif en excès dans des creux (25, 28, 29) disposés sur la surface de contact du palier (9, 20, 30) de guidage.

13. Procédé de fabrication suivant la revendication 12, **caractérisé en ce que** l'on utilise, pour le palier (9, 20, 31) de contact, une surface (12) de contact ayant des saillies (24, 31), qui sont disposés sur la face tournée vers la bride (10).

14. Procédé suivant la revendication 13, **caractérisé en ce que** l'on déplace, dans la direction du contact (2) fixe, le palier (9, 20, 31) de guidage, ayant une partie (41) de stabilisation, se rétrécissant en direction du contact (2) fixe le long du contact (3) mobile, dans lequel on cintre une partie (13) de ressort pouvant être cintrée vers l'intérieur radialement de la bride (10) vers l'intérieur, jusqu'à ce que la surface (12) de contact soit pressée sur la bride (10),
après quoi la partie (13) de ressort revient en se détendant radialement vers l'extérieur et donne un siège de serrage de la bride (10) sur la surface (12) du palier (9, 20, 31) de guidage et/ou sur une face intérieure du soufflet (13) élastique.
